# EUROPÄISCHE PATENTSCHRIFT

(11) **EP 4 281 632 B1**
(45) Veröffentlichungstag und Bekanntmachung des Hinweises auf die Patenterteilung: **28.01.2026**
(21) Anmeldenummer: 21819445.4
(22) Anmeldetag: 24.11.2021
(51) Int. Cl.: E04F 15/02, B27F 1/00, B27F 1/02, B27M 3/04

(54) **DURCHLAUFSICHERES UND BRUCHFESTES PANEEL MIT EINEM SPERRELEMENT UND VERFAHREN ZUR HERSTELLUNG EINES DERARTIGEN PANEELS**
LIQUID-PENETRATION-RESISTANT AND FRACTURE-RESISTANT PANEL WITH A LOCKING ELEMENT AND METHOD FOR MANUFACTURING SUCH A PANEL
PANNEAU RÉSISTANT PÉNÉTRATION DE LIQUIDE ET À LA RUPTURE DOTÉ D'UN ÉLÉMENT DE BLOCAGE ET PROCÉDÉ DE FABRICATION D'UN TEL PANNEAU

(30) Priorität: 22.01.2021 EP 21153050
(43) Veröffentlichungstag der Anmeldung: 29.11.2023
(73) Patentinhaber: Surface Technologies GmbH & Co. KG, 15837 Baruth (DE)
(72) Erfinder: HANNIG, Hans-Jürgen, 51427 Bergisch Gladbach (DE); SIEDER, Andreas, 14974 Ludwigsfelde (DE); HERRMANN, Eberhard, 23970 Wismar (DE); BUHLMANN, Carsten, 15837 Baruth (DE)
(74) Vertreter: Michalski Hüttermann & Partner Patentanwälte mbB
(86) Internationale Anmeldenummer: PCT/EP2021/082854
(87) Internationale Veröffentlichungsnummer: WO 2022/156940

(56) Entgegenhaltungen:
- EP-A1- 2 236 694
- EP-B1- 2 946 047
- US-B1- 7 131 473

## Beschreibung

Die Erfindung betrifft ein Paneel mit einer hohen Bruchfestigkeit und einer hohen Durchlaufsicherheit gegen ein Ankommen von Flüssigkeit an eine Unterseite des Paneels, das mit Hilfe über ein, insbesondere befestigtes, Sperrelement miteinander verrasteter Paneele eine Oberfläche eines Raums abdecken kann, insbesondere um dadurch das optische Erscheinungsbild des Raums zu verbessern und/oder die Oberfläche des Raums mit einer für die beabsichtigte Funktion besser geeigneten Materialschicht zu kaschieren, sowie ein Verfahren, mit dessen Hilfe ein derartiges Paneel hergestellt werden kann.

Aus WO 2007/079845 A1 ist es bekannt an einer Kurzseite eines Paneels über die gesamte Quererstreckung des Paneels eine Haltenut vorzusehen, in die ein als Rastclip ausgestaltetes Sperrelement bewegungsfest eingesetzt werden kann.

Aus WO 2010/087752 A1 ist es bekannt in einem Teilbereich an einer Kurzseite eines Paneels eine teilkreisförmige Nut einzusägen, in der ein Ansatz eines ansonsten außerhalb der Nut vorgesehenen Sperrelements in Querrichtung verschoben werden kann, wobei der Ansatz an den gerundeten Rändern der teilkreisförmigen Nut abgleiten und dadurch das Sperrelement mit einem Bewegungsanteil in Längsrichtung in eine gegenüberliegende Nut eines anderen Paneels hineindrücken kann.

Es besteht ein ständiges Bedürfnis die Bruchfestigkeit und die Durchlaufsicherheit gegen ein Eindringen von Flüssigkeit von Paneelen zu verbessern.

EP 2 946 047 B1 offenbart ein Bodenpaneel zur Bildung eines Bodenbelags, wobei das Bodenpaneel an mindestens einem Paar gegenüberliegender Kanten Kupplungsteile aufweist, die es ermöglichen, dass zwei solcher Bodenpaneele durch eine Abwärtsbewegung eines Bodenpaneels in Bezug auf das andere Bodenpaneel verbunden werden können, wobei diese Verbindungsteile eine Verriegelung in einer ersten Richtung senkrecht zur Ebene der Bodenpaneele sowie in einer zweiten Richtung senkrecht zur jeweiligen Kante und in der Ebene der Bodenpaneele ermöglichen, wobei an mindestens einer der Kanten eine Längsaussparung unterhalb der oberen Fläche mit einem Verriegelungselement vorhanden ist, dadurch gekennzeichnet, dass die Form und/oder die Position der Aussparung und/oder die Konfiguration der Verbindungsteile derart ist, dass Verformungen vermieden werden.

EP 2 2346 694 A1 offenbart ein Befestigungssystem zur Befestigung von zwei Platten aneinander umfassend eine erste Platte mit einer ersten Kante, die eine Hinterschneidung aufweist, die ein Befestigungselement aufnimmt, und eine zweite Platte mit einer zweiten Kante, die einen Verriegelungsbereich aufweist. Die erste und die zweite Kante liegen nebeneinander, wenn die Platten mit Hilfe des Befestigungssystems aneinander befestigt werden. Das Befestigungselement umfasst einen verschiebbaren Aktivierungsabschnitt und einen Verriegelungsabschnitt, der in Bezug auf die erste Platte durch Drehung um eine Schwenkachse bei Verschiebung des Aktivierungsabschnitts verschiebbar ist, so dass der Verriegelungsabschnitt in den Verriegelungsbereich der zweiten Platte eingreift, wenn die Platten mittels des Befestigungssystems aneinander befestigt werden. Die Schwenkachse ist von einer Wand des Hinterschnitts beabstandet.

US 7 131 473 B1 offenbart einen Kopierfräser, der leicht modifiziert werden kann, um Profile mit Zapfen unterschiedlicher Länge zu schneiden, ist vorgesehen. Der Meißel umfasst eine sich axial erstreckende Hauptantriebswelle und ein erstes Schneidelement, das an der Hauptantriebswelle befestigt ist. Eine sich axial erstreckende sekundäre Antriebswelle mit einem oberen und einem unteren Teil ist abnehmbar auf der primären Antriebswelle zur Drehung mit dieser montiert, und ein zweites Schneidelement ist auf der sekundären Antriebswelle in einem Abstand zum ersten Schneidelement montiert, wenn die sekundäre Antriebswelle an der primären Antriebswelle montiert ist.

Es ist die Aufgabe der Erfindung Maßnahmen aufzuzeigen, die ein bruchfestes und durchlaufsicheres Paneel ermöglichen.

Die Lösung der Aufgabe erfolgt durch ein Paneel mit den Merkmalen des Anspruchs 1 sowie ein Verfahren mit den Merkmalen des Anspruchs 10. Bevorzugte Ausgestaltungen der Erfindung sind in den Unteransprüchen und der nachfolgenden Beschreibung angegeben.

Eine Ausführungsform der Erfindung betrifft ein Paneel zur Abdeckung einer Oberfläche eines Raums, mit einem sich in einer Längsrichtung und einer Querrichtung erstreckenden Paneelkörper zum Abtragen von an einer Oberseite des Paneelkörpers eingeleiteten Gebrauchslasten an eine der Oberfläche des Raums zugewandten Unterseite des Paneelkörpers, wobei die Oberseite zu der Unterseite in einer Dickenrichtung beabstandet ist, und einer in einer stirnseitigen Kurzseite des Paneelkörpers in Querrichtung verlaufenden Haltenut und einem in der Haltenut, insbesondere im Wesentlichen bewegungsfest, eingesetzten Sperrelement, wobei für eine Erstreckung b₀ der Haltenut in Querrichtung bezogen auf eine nominelle Breite B des Paneelkörpers zwischen einem in Längsrichtung verlaufenden ersten Rand und einem in Längsrichtung verlaufenden zweiten Rand des Paneelkörpers 0,50 ≤ b₀/B ≤ 0,97, insbesondere 0,75 ≤ b₀/B ≤ 0,95, vorzugsweise 0,85 ≤ b₀/B ≤ 0,93 und besonders bevorzugt b₀/B = 0,90 ± 0,02 gilt, wobei in Querrichtung (32) zwischen einem in Querrichtung (32) auf den ersten Rand zu weisenden ersten Ende der Haltenut (20) ein erster Verstärkungsbereich (24) mit einer Erstreckung t₁ in Querrichtung (32) ausgebildet ist, wobei in Querrichtung (32) zwischen einem in Querrichtung (32) auf den zweiten Rand zu weisenden zweiten Ende der Haltenut (20) ein zweiter Verstärkungsbereich (26) mit einer Erstreckung t₂ in Querrichtung (32) ausgebildet ist, wobei für den ersten Verstärkungsbereich (24) 0,005 ≤ t₁/B ≤ 0,090, insbesondere 0,015 ≤ t₁/B ≤ 0,050, vorzugsweise 0,020 ≤ t₁/B ≤ 0,030 und besonders bevorzugt t₁/B = 0,025 ± 0,002 und/oder für den zweiten Verstärkungsbereich (26) 0,005 ≤ t₂/B ≤ 0,090, insbesondere 0,015 ≤ t₂/B ≤ 0,050, vorzugsweise 0,020 ≤ t₂/B ≤ 0,030 und besonders bevorzugt t₂/B = 0,025 ± 0,002 gilt, mit der Maßgabe, dass t₁ + b₀ + t₂ = B gilt, wobei für eine Erstreckung b₁ des Sperrelements (22) in Querrichtung bezogen auf die nominelle Breite B des Paneelkörpers (28) 0,40 ≤ b₁/B ≤ 0,95, insbesondere 0,50 ≤ b₁/B ≤ 0,90, vorzugsweise 0,60 ≤ b₁/B ≤ 0,80 und besonders bevorzugt b₁/B = 0,70 ± 0,05 gilt.

Das Paneel kann einen auf einen Quader als Grundform basierenden Paneelkörper aufweisen, dessen Längserstreckung in der Regel deutlich größer als seine Quererstreckung ist, während die Dicke des Paneelkörper in Dickenrichtung in der Regel kleiner als seine Quererstreckung ist. Der Paneelkörper kann an der einen in Längsrichtung verlaufenden Langseite einen insbesondere in Längsrichtung durchgängig verlaufenden und in Querrichtung abstehenden Spund-Ansatz und an der anderen Seite eine in Querrichtung in dem Paneelkörper eingebrachte Spund-Nut aufweisen, so dass im Wesentlichen identisch ausgestaltete Paneele an den Langseiten anliegend über eine als Spundung ausgestaltete Feder-Nut-Verbindung miteinander verbunden werden können. Insbesondere kann von der in Querrichtung verlaufenden Kurzseite des Paneelkörpers ein Arretierhaken in Längsrichtung abstehen, während an der anderen Kurzseite des Paneelkörpers ein Federkörper abstehen kann, der eine Aufnahmenut begrenzt, so dass im Wesentlichen identisch ausgestaltete Paneele auch an ihren Kurzseiten über eine Feder-Nut-Verbindung miteinander verrastet werden können. Zusätzlich oder alternativ zu der mit Hilfe des Arretierhakens und der Aufnahmenut des Federkörpers ausgebildeten Feder-Nut-Verbindung kann das Sperrelement in der an der Kurzseite des einen Paneels vorgesehenen Haltenut, insbesondere bewegungsfest, eingesetzt sein, der in eine Rastnut eingreifen kann, die an einer dem Sperrelement zugewandten Kurzseite eines anderen, insbesondere im Wesentlichen identisch ausgestalten, Paneels vorgesehen ist. Hierzu kann das insbesondere in der Art eines Rastclips ausgestaltete Sperrelement einen Raststeg mit einer Rastnase aufweisen, der bei einer Vorbeibewegung der Paneele während der Montage elastisch weggedrückt werden kann, um in der designierten Endlage der miteinander zu verrastenden Paneele elastisch zumindest teilweise, insbesondere mit der Rastnase, in die Rastnut einschnappt und die dadurch miteinander verrasteten Paneele gegen ein unbeabsichtigtes Lösen sichert. Bei der Montage kann das eine Paneel auf einem eine Gebrauchsebene definierenden Untergrund, beispielsweise ein Boden, eine Seitenwand oder eine Decke eines Raums, flächig aufliegen. Das weitere Paneel kann gegebenenfalls beispielsweise unter einem Winkel von ca. 30° leicht angeschrägt mit einem seitlich neben dem Paneel verlaufenden bereits montierten Paneel an der Langseite angesetzt und danach auf den Untergrund geschwenkt werden, wodurch die mindestens eine Verrastung der an den Kurzseiten aufeinander zu weisenden Paneele hergestellt werden kann. Bei der Verrastung kann einerseits der Arretierhaken in der Aufnahmenut des weiteren Paneels und andererseits das in der Haltenut eingesetzte Sperrelement in die Rastnut des weiteren Paneels im Wesentlichen gleichzeitig verrastet werden. Die Erstreckung der Rastnut in Querrichtung entspricht insbesondere der Erstreckung der Haltenut in Querrichtung. Insbesondere gilt für eine Erstreckung c₀ der Rastnut in Querrichtung bezogen auf die nominelle Breite B des Paneelkörpers 0,50 ≤ c₀/B ≤ 0,97, insbesondere 0,75 ≤ c₀/B ≤ 0,95, vorzugsweise 0,85 ≤ c₀/B ≤ 0,93 und besonders bevorzugt c₀/B = 0,90 ± 0,02 gilt. Vorzugsweise ist die Rastnut identisch zur Haltenut ausgestaltet und/oder durch das gleiche Herstellungsverfahren hergestellt, wodurch die insbesondere gleichzeitige und/oder gleichartige Erzeugung der Rastnut und der Haltenut vereinfacht ist. Die das vormontierte Sperrelement aufnehmende Haltenut kann an der einen Kurzseite des Paneels vorgesehen sein, während die Rastnut an der anderen Kurzseite des Paneels vorgesehen ist.

Da die Haltenut und/oder die Rastnut nicht über die gesamte Quererstreckung des Paneelkörpers, sondern nur in einem Teilbereich der Quererstreckung vorgesehen ist, ist es möglich in den Ecken des Paneelkörper eine Schwächung des Paneelkörper in einem Übergangsbereich zwischen der Kurzseite und der Langseite zu vermeiden. Hierbei wurde die Erkenntnis ausgenutzt, dass bei einer in Querrichtung durchgängigen Haltenut in einer Ecke des Paneelkörpers sowohl die Haltenut als auch eine Spund-Nut enden können, wodurch besonders viel Material in dem Übergangsbereich zwischen der Kurzseite und der Langseite fehlt und dadurch die Festigkeit des Paneels beeinträchtig sein könnte. Zudem können Austrittsöffnungen an den Längskanten des Panels zu vermieden, über die Wasser nach unten durchlaufen könnte. Stattdessen ist ein Nutgrund der Spund-Nut auch an der Kurzseite geschlossen, wodurch eine wirksame Sperre gegen durchlaufendes Wasser gegeben ist. Da die an Kurzseite in Querrichtung verlaufende Haltenut jedoch beabstandet zu der an der Langseite in Längsrichtung verlaufenden Spund-Nut enden kann, verbleibt genügend Material des Paneelkörpers zwischen der Haltenut und der Spund-Nut, dass eine signifikante Beeinträchtigung der Festigkeit des Paneelkörpers in dem Übergangsbereich zwischen der Kurzseite und der Langseite im Vergleich zu der Festigkeit der übrigen Spund-Nut und/oder der übrigen Haltenut vermieden ist. Das Risiko, dass bei einer starken, insbesondere punktuellen, Beanspruchung des Paneels in den Ecken, beispielsweise wenn mit einem Bürostuhl über die Ecke gefahren wird oder ein Tischbein sich an der Ecke abstützt, beschädigt wird, ist dadurch zumindest reduziert. Wenn das Sperrelement nicht beweglich, sondern bewegungsfest in der Haltenut eigesetzt ist, kann ein Luftspalt zwischen dem Sperrelement und zumindest einem Teil der auf das Sperrelement weisenden Oberflächen der Haltenut minimiert, insbesondere durch eine Presspassung eliminiert werden. Ein Abbrechen des die Haltenut begrenzenden Materials kann dadurch vermieden werden. Stattdessen kann das Sperrelement einen Großteil des Volumens der Haltenut, insbesondere über 50%, vorzugsweise über 75%, weiter bevorzugt über 85% und besonders bevorzugt über 95%, ausfüllen, wodurch Lasten, die auf das die Haltenut begrenzende Material des Paneelkörpers einwirken, über das Sperrelement abgetragen werden können. Die Bruchfestigkeit des Paneels, insbesondere in den Eckbereichen des Paneels, ist dadurch verbessert.

Gleichzeitig kann eine hydraulische Kommunikation zwischen der Haltenut und der Spund-Nut vermieden oder zumindest reduziert werden. Dadurch kann ein im Vergleich zum Strömungsquerschnitt entlang der Haltenut in Querrichtung und/oder entlang der Spund-Nut in Längsrichtung größeres Sammelvolumen an einem T-Stoß dreier Paneele, in den ansonsten zwei Spund-Nuten und eine Haltenut einmünden würden, vermieden werden. Ein Abfall von auf eingedrungene Flüssigkeiten wirkenden Kapillarkräften kann vermieden werden, so dass die eingedrungene Flüssigkeit auch an einem T-Stoß leichter zu einem späteren Zeitpunkt verdampfen und/oder aus einer Fuge zwischen den Paneelen wieder austreten kann. Ein Ansammeln von Flüssigkeit in dem Sammelvolumen, von dem aus die Flüssigkeit, insbesondere aufgrund eines über die Zeit ansteigenden hydrostatischen Drucks infolge nachkommender Flüssigkeit an die Unterseite des Paneelkörpers gelangen kann, dort verbleibt und eine Bildung von Schimmel begünstigt, ist dadurch zumindest reduziert oder sogar vermieden. Das Risiko, dass Flüssigkeit über Fugen zwischen den Paneelen bis zur Unterseite des Paneels hindurchlaufen kann, ist dadurch zumindest reduziert, so dass die Durchlaufsicherheit gegen ein Ankommen von Flüssigkeit an die Unterseite des Paneels verbessert ist.

Die Durchlaufsicherheit des Paneels kann gemessen werden, indem eine Flüssigkeit, insbesondere Wasser, mit einem vordefinierten bestimmten Volumen in ein unten und oben offenes Gefäß eingefüllt wird, so dass sich für die Flüssigkeit ein definierter Füllstand in dem Gefäß mit einem sich daraus ergebenen definierten hydrostatischen Druck ergibt. Das mit der Flüssigkeit gefüllte Gefäß ist mittig auf einem T-förmig zwischen drei miteinander verrasteten Paneelen ausgebildeten Fugenkreuzungsbereich auf den Oberseiten der drei Paneele aufgesetzt. Der in dem Gefäß nach einer vordefinierten bestimmten Zeit verbleibende Füllstand der Flüssigkeit ist ein Maß für die Durchlaufsicherheit gegen ein Eindringen der Flüssigkeit in die sich zwischen den miteinander verrasteten Paneelen ausbildende Fuge.

Da sich die Haltenut nicht über die gesamte Quererstreckung des Paneelkörpers erstreckt, kann auch das Sperrelement eine Erstreckung in Querrichtung aufweisen, die geringer als die gesamte Quererstreckung des Paneelkörpers ist. Hierbei wurde die Erkenntnis ausgenutzt, dass das Sperrelement in der Ausgestaltung in der Art eines Rastclips auch bei einer geringeren Erstreckung in Querrichtung aufgrund der formschlüssigen Clip-Verbindung eine ausreichend gute Verrastung bereitstellen kann, so dass es gar nicht erforderlich ist die Verrastung über die gesamte Quererstreckung des Paneelkörpers vorzusehen. Gleichzeitig ist die Quererstreckung des Sperrelements immer noch so groß, dass die bei der Verrastung auf das Sperrelement wirkenden Kräfte über einen größeren Bereich verteilt werden können und die lokalen mechanischen Lasten auf das Rastelement gering gehalten werden können. Bei dem gewählten Verhältnis der Erstreckung b₀ der Haltenut in Querrichtung bezogen auf die nominelle Breite B des Paneelkörpers ergibt sich eine verbesserte Bruchfestigkeit und eine verbesserte Durchlaufsicherheit in den Eckbereichen des Paneelkörpers, während gleichzeitig eine gute Verrastung mit geringen Bauteilbelastungen für das Sperrelement sichergestellt ist. Durch die nur über einen größeren Teilbereich der Kurzseite verlaufende Haltenut und das in der Haltenut aufgenommene Sperrelement ist ein bruchfestes und durchlaufsicheres Paneel mit einer guten und materialschonenden Verrastung ermöglicht.

Das Sperrelement ist insbesondere derart in die Haltenut eingesteckt, dass eine Bewegung des Sperrelements in Querrichtung reibschlüssig und/oder formschlüssig blockiert ist. Insbesondere kann vorgesehen sein, dass das Sperrelement bei einer Bewegung in Querrichtung an dem entsprechenden Ende der Haltenut anschlägt und nicht weiterbewegt werden kann. Vorzugsweise ist zwischen der Haltenut und dem Sperrelement in Querrichtung eine Spielpassung ausgebildet. Besonders bevorzugt ist zwischen der Haltenut und dem Sperrelement in Dickenrichtung eine Presspassung ausgebildet, wodurch eine Versteifung des die Haltenut ausbildenden Materials des Paneelkörpers erreicht werden kann. Geeignete Sperrelemente sind beispielsweise in WO 2007/079845 A2 beschrieben.

Erfindungsgemäß ist in Querrichtung zwischen einem in Querrichtung auf den ersten Rand zu weisenden ersten Ende der Haltenut ein erster Verstärkungsbereich mit einer Erstreckung t₁ in Querrichtung ausgebildet, wobei in Querrichtung zwischen einem in Querrichtung auf den zweiten Rand zu weisenden zweiten Ende der Haltenut ein zweiter Verstärkungsbereich mit einer Erstreckung t₂ in Querrichtung ausgebildet ist, wobei für den ersten Verstärkungsbereich 0,005 ≤ t₁/B ≤ 0,090, insbesondere 0,015 ≤ t₁/B ≤ 0,050, vorzugsweise 0,020 ≤ t₁/B ≤ 0,030 und besonders bevorzugt t₁/B = 0,025 ± 0,002 und/oder für den zweiten Verstärkungsbereich 0,005 ≤ t₂/B ≤ 0,090, insbesondere 0,015 ≤ t₂/B ≤ 0,050, vorzugsweise 0,020 ≤ t₂/B ≤ 0,030 und besonders bevorzugt t₂/B = 0,025 ± 0,002 gilt, mit der Maßgabe, dass t₁ + b₀ + t₂ = B gilt. Der jeweilige Verstärkungsbereich schließt sich an dem zugeordneten Rand des Paneelkörpers an und erstreckt sich entlang der Kurzseite in Querrichtung bis zu dem zugeordneten Ende der Haltenut. Dadurch ist der Verstärkungsbereich frei von der Haltenut ausgeführt. Anstelle der Haltenut, die anderenfalls im Verstärkungsbereich vorgesehen wäre, ist das Volumen der anderenfalls präsenten Haltenut durch das Material des Paneelkörpers ausgefüllt. Diese Materialanhäufung im Verstärkungsbereich führt zu einer erhöhten Stabilität und eine erhöhte Bruchfestigkeit im Eckbereich des Paneelkörpers. Gleichzeitig ist der jeweilige Verstärkungsbereich kurz genug, dass ein ausreichend großer Anteil der Quererstreckung der Kurzseite für die Haltenut und das in der Haltenut eingesetzte Sperrelement verbleibt.

Vorzugsweise weist der Paneelkörper an dem ersten Rand eine in den Paneelkörper hineinreichende Spund-Nut und an dem zweiten Rand einen von dem Paneelkörper abstehenden Spund-Ansatz auf, wobei t₁ < t₂, insbesondere 0,75 ≤ t₁/t₂ ≤ 0,99, vorzugsweise 0,80 ≤ t₁/t₂ ≤ 0,95 und besonders bevorzugt 0,85 ≤ t₁/t₂ ≤ 0,90 gilt. Hierbei kann berücksichtigt werden, dass durch den Spund-Ansatz der Paneelkörper am zweiten Rand stabiler und fester als am ersten Rand, wo die Spund-Nut vorgesehen ist, ausgeführt ist. Dadurch kann zugelassen werden, dass der zweite Verstärkungsbereich in Querrichtung entsprechend kürzer ausgeführt ist als der erste Verstärkungsbereich. Im Bereich der Fuge zwischen zwei an den Langseiten aneinander anliegender im Wesentlichen identisch ausgestalteten Paneelen ergibt sich an beiden Langseiten des jeweiligen Paneels ein gleich großer Fugenverstärkungsbereich von t₁ + t₂, bei dem der erste Verstärkungsbereich von dem einen Paneel und der zweite Verstärkungsbereich von dem anderen Paneel bereitgestellt wird.

Dadurch kann bei einer guten Bruchsicherheit im Bereich der Spund-Nut gleichzeitig eine gute Bruchsicherheit an der an den Langseiten ausgebildeten Fuge der Spundung erreicht werden. Die Spund-Nut ist innerhalb des Paneelkörpers zwischen dem ersten Rand und dem zweiten Rand des Paneelkörpers vorgesehen. Der Spund-Ansatz steht von dem übrigen Paneelkörper, mit dem der Spund-Ansatz einstückig ausgestaltet sein kann, ab und ist dadurch außerhalb der von dem ersten Rand bis zum zweiten Rand gemessenen nominellen Breite B des Paneelkörpers angeordnet, so dass die Erstreckung des Spund-Ansatzes nicht zur nominellen Breite B des Paneelkörpers beiträgt.

Erfindungsgemäß gilt für eine Erstreckung b₁ des Sperrelements in Querrichtung bezogen auf die nominelle Breite B des Paneelkörpers 0,40 ≤ b₁/B ≤ 0,95, insbesondere 0,50 ≤ b₁/B ≤ 0,90, vorzugsweise 0,60 ≤ b₁/B ≤ 0,80 und besonders bevorzugt b₁/B = 0,70 ± 0,05. Die Erstreckung des Sperrelements in Querrichtung des Paneelkörpers kann insbesondere im Wesentlichen der Erstreckung der Haltenut in Querrichtung entsprechen. Es ist aber auch möglich, dass die Erstreckung des Sperrelements in Querrichtung etwas oder deutlich geringer als die Erstreckung der Haltenut gewählt ist. Die Erstreckung des Sperrelements kann beispielsweise im Wesentlichen allein in Bezug auf die Rastfunktionalität und dem Ertragen der hierbei zu erwartenden Kräfte dimensioniert sein, wodurch es durchaus möglich ist, dass die Erstreckung des Sperrelements im Vergleich zu der Erstreckung der Haltenut kleiner gewählt werden kann. In diesem Fall ist es zwar prinzipiell möglich auch die Erstreckung der Haltenut in Querrichtung an die benötigte kleinere Erstreckung des Sperrelements anzupassen. Wenn jedoch die Erstreckung der Haltenut in Querrichtung signifikant größer als die Erstreckung des Sperrelements gewählt wird, ergeben sich für die Haltenut alternative Fertigungsmöglichkeiten. Anstatt die Haltenut mit einem in Querrichtung verfahrenden stiftförmigen Fräser, dessen Durchmesser insbesondere der Erstreckung der Haltenut in Dickenrichtung entspricht, zu fertigen, ist es möglich die Haltenut durch eine in den Paneelkörper eintauchende Kreissäge oder Umfangsfräser zu fertigen, da ein gerundeter Einlaufbereich an den Enden der Haltenut zugelassen werden kann. Die Erzeugung der Haltenut kann dadurch schneller und kostengünstiger erfolgen.

Insbesondere ist ein Reibschluss des Sperrelements in der Haltenut ausschließlich durch in Dickenrichtung weisende Klemmkräfte bereitgestellt. Das Sperrelement kann zwischen einer in Dickenrichtung oberen Oberfläche der Haltenut und einer unteren Oberfläche der Haltenut verklemmt sein. Vorzugsweise sind von dem Sperrelement abstehende Haken und/oder Dornen formschlüssig in das Material des die Haltenut begrenzen Sperrelements eingetrieben. Ein Klemmen in Querrichtung ist gerade nicht vorgesehen. Unnötige auf das Sperrelement einwirkende Scherkräfte können dadurch vermieden. Zudem ist es möglich, dass das Sperrelement beim Einsetzen in die Haltenut elastisch in Querrichtung etwas nachgeben kann, wodurch ein Einpressen des Sperrelements in die Haltenut und/oder ein Eintreiben von Haken und/oder Dornen in das Material der Haltenut erleichtert ist.

Vorzugsweise weist das Sperrelement einen elastisch zumindest teilweise in Richtung in die Haltenut hineinbiegbaren Raststeg auf. Das Sperrelement kann dadurch als Rastclip ausgestaltet sein. Wenn bei einem Verrasten von zwei Paneelen das eine Paneel an dem anderen, insbesondere bei einer Schwenkbewegung, vorbeibewegt wird, kann das Paneel den Raststeg elastisch auf die Haltenut des Sperrelements zu und/oder zumindest teilweise in die Haltenut des Sperrelements hinein wegbiegen, so dass das Paneel an dem Sperrelement vorbeibewegt werden kann. In der beabsichtigten Endlage kann das Sperrelement, insbesondere eine Rastnase des Raststegs, in eine Rastnut des vorbeibewegten Paneels elastisch einschnappen und die Rastverbindung herbeiführen. Der Raststeg des Paneels kann zumindest teilweise in die Rastnut des anderen Paneels eingreifende und dadurch eine Feder-Nut-Verbindung ausbilden.

Besonders bevorzugt weist die Haltenut einen sich an einer Stirnseite der Kurzseite anschließenden Aufnahmeraum zur Aufnahme eines Teils des Sperrelements, insbesondere zur temporären Aufnahme eines elastisch biegbaren Raststegs des Sperrelements, und einen sich an der von der Stirnseite weg weisenden Seite des Aufnahmeraums anschließenden Befestigungsraum zur reibschlüssigen und/oder formschlüssigen Befestigung eines Befestigungsansatzes des Sperrelements auf, wobei die Erstreckung des Befestigungsraums in Dickenrichtung kleiner als die Erstreckung des Aufnahmeraums in Dickenrichtung ist. Die insbesondere bewegungsfeste Befestigung des Sperrelements in der Haltenut kann zu einem Großteil oder vollständig über den in den Befestigungsraum eintauchenden Befestigungsansatz des Sperrelements erfolgen. Gleichzeitig kann das Sperrelement in dem Volumen des Aufnahmeraums der Haltenut genügend Freiraum vorhalten, in den der elastisch biegbaren Raststegs des Sperrelements oder ein anderes eine Verrastung herbeiführendes Bauteil eintauchen kann, wenn das zu verrastende Paneel verbeibewegt wird. Eine zum Verrasten der beiden Paneele vorgesehen Relativbewegung der Paneele wird durch das Sperrelement nicht blockiert.

Insbesondere liegt das Sperrelement an beiden in Dickenrichtung weisenden Oberflächen des Aufnahmeraums, insbesondere mit einer Klemmkraft, an, wobei insbesondere das Sperrelement eine in den Aufnahmeraum hineinreichende Aufnahmetasche zur temporären Aufnahme eines elastisch biegbar angebundenen Raststegs des Sperrelements aufweist. Dies ermöglicht es eine bewegungsfeste und/oder insbesondere lastabtragende Befestigung des Sperrelements in der Haltenut vorzusehen. Es kann sogar zugelassen werden, dass das Sperrelement innerhalb des Volumens des Aufnahmeraums in Dickenrichtung elastisch nachgeben kann. Das Sperrelement kann dadurch kostengünstiger hergestellt sein. Da das Sperrelement an den in Dickenrichtung weisenden Oberflächen anliegt, ist zumindest ein gewisser Reibschluss gegeben, der ein Herausrutschen des Sperrelements aus der Haltenut erschweren kann. Zwischen den an den Oberflächen anliegenden Materialbereichen des Sperrelements kann ein freies Volumen zur Ausbildung der Aufnahmetasche vorgehalten werden. Dies ermöglicht eine ausreichende Schwenkbarkeit des elastisch biegbar angebundenen Raststegs in die Aufnahmetasche bei einem Vorbeiwegen eines zu verrastenden Paneels und einen guten Reibschluss des Sperrelement innerhalb der Haltenut. Vorzugsweise weist der Paneelkörper an der die Haltenut ausbildenden Kurzseite einen in Längsrichtung von der Kurzseite des Paneelkörpers abstehenden Arretierhaken zum Verrasten in einer Aufnahmenut eines weiteren Paneels auf. Dies ermöglicht sowohl eine Verrastung des einen Paneels mit einem anderen Paneel mit Hilfe des in eine Rastnut des anderen Paneels eingreifenden Sperrelements als auch mit Hilfe des in eine Haltenut des anderen Paneels eingreifenden Arretierhakens. Geeignete Arretierhaken und geeignete eine Haltenut aufweisende Federkörper sind in WO 2006/133690 A1 beschrieben, auf dessen diesbezüglicher Inhalt hiermit als Teil der Erfindung Bezug genommen wird.

Besonders bevorzugt weist die Haltenut in einer von der Längsrichtung und der Querrichtung aufgespannten Schnittebene eine durch Rotationszerspanen herstellbare und gerundete Auslaufbereiche an den in Querrichtung weisenden Enden der Haltenut aufweisende Querschnittsfläche auf. Unter Rotationszerspanen wird ein spanabhebendes Fertigungsverfahren mit einer rotierenden Schnittbewegung bei einem relativ dazu feststehenden Werkstück mit Hilfe eines rotierenden Zerspanungswerkzeug mit geometrisch bestimmter Schneide verstanden, beispielsweise Kreissägen mit einem Kreissägeblatt oder Fräsen mit Hilfe eines Umfangsfräsers. Beim Rotationszerspanen kein ein Spanen mit einer kreisförmigen, dem Werkzeug zugeordneter Schnittbewegung und beliebiger Vorschubbewegung stattfinden, wobei die Drehachse der Schnittbewegung ihre Lage zum Werkzeug unabhängig von der Vorschubbewegung beibehält. Die dreidimensionale Formgestaltung des Sperrelements kann an die Formgestaltung der Haltenut angepasst sein, so dass zueinander korrespondierende Oberflächen aufeinander zu weisen können und insbesondere flächig aneinander anliegen können. Vorzugsweise basiert das Sperrelement im Wesentlichen auf einer quaderförmigen Grundform, so dass das Sperrelement außerhalb der gerundeten Auslaufbereiche der Haltenut in der Haltenut insbesondere bewegungsfest eingesetzt ist, wodurch die Herstellung des Sperrelements kostengünstiger erfolgen kann. Hierbei wird die Erkenntnis ausgenutzt, dass für die Bereitstellung des Rastfunktionalität des Sperrelements auch eine geringere Erstreckung des Sperrelements in Querrichtung ausreichend sein kann. Die Erstreckung des Sperrelements kann beispielsweise im Wesentlichen allein in Bezug auf die Rastfunktionalität und dem Ertragen der hierbei zu erwartenden Kräfte dimensioniert sein, wodurch es durchaus möglich ist, dass die Erstreckung des Sperrelements im Vergleich zu der Erstreckung der Haltenut kleiner gewählt werden kann. Anstatt die Haltenut mit einem in Querrichtung verfahrenden stiftförmigen Fräser, dessen Durchmesser insbesondere der Erstreckung der Haltenut in Dickenrichtung entspricht, zu fertigen, ist es möglich die Haltenut durch eine in den Paneelkörper eintauchende Kreissäge oder Umfangsfräser zu fertigen, da gerundete Einlaufbereiche an den Enden der Haltenut zugelassen werden können. Die Erzeugung der Haltenut kann dadurch schneller und kostengünstiger erfolgen.

In einer weiteren Ausführungsform weist die Haltenut in einer von der Längsrichtung und der Querrichtung aufgespannten Schnittebene eine durch Fräsen herstellbare, insbesondere im Wesentlichen rechtwinkelige, rechteckförmigen Querschnittsfläche auf. Bei beispielsweise in Querrichtung sehr schmalen Paneelen kann dadurch die gesamte Erstreckung der Haltenut in Querrichtung zur Aufnahme des Sperrelements genutzt werden. Freibleibende gerundete Einlaufbereiche können dadurch vermieden werden.

Eine weitere Ausführungsform der Erfindung betrifft ein Verfahren zur Herstellung eines Paneels, das wie vorstehend beschrieben aus- und weitergebildet sein kann, bei dem die Haltenut durch Rotationszerspanen mit einem an der Kurzseite des Paneelkörpers in den Paneelkörper eingetauchten und um eine in Dickenrichtung verlaufende Drehachse rotierenden Zerspanungswerkzeug erzeugt wird, wobei das Zerspanungswerkzeug beabstandet zu dem ersten Rand und dem zweiten Rand in den Paneelkörper eintaucht, nachfolgend in Querrichtung relativ zu dem Paneelkörper linear verfahren wird und nachfolgend das Zerspanungswerkzeug beabstandet zu dem ersten Rand und dem zweiten Rand aus dem Paneelkörper auftaucht. Das Verfahren kann insbesondere wie vorstehend anhand des Paneels erläutert aus- und weitergebildet sein. Durch die durch Rotationszerspanen nur über einen größeren Teilbereich der Kurzseite verlaufende Haltenut und das in der Haltenut aufgenommene Sperrelement ist ein bruchfestes und durchlaufsicheres Paneel mit einer guten und materialschonenden Verrastung ermöglicht. Insbesondere weist das Zerspanungswerkzeug Schneidzähne mit bezogen auf die Drehachse einer im Wesentlichen in radialer Richtung weisenden Hauptschneide und zwei im Wesentlichen in entgegengesetzte Axialrichtungen weisenden Nebenschneiden auf, wobei zusätzlich zu der Hauptschneide die beiden Nebenschneiden zur Erzeugung der Haltenut spanabhebend und/oder glättend an dem Paneelkörper angreifen. Die Dicke der Schneidzähne in Dickenrichtung kann in Umfangsrichtung im Wesentlichen keilförmig verlaufen, so dass die in Dickenrichtung weisenden Zahnflanken der Schneidzähne Freiflächen für einen geeigneten Keilwinkel der Nebenschneiden ausbilden können. Die Nebenschneiden und die Hauptschneide können sich eine gemeinsame Spanfläche teilen. Mit Hilfe der Nebenschneiden können in demselben Bearbeitungsschritt die von der Hauptschneide erzeugten und in Dickenrichtung weisenden Oberflächen der Haltenut geschlichtet werden, wodurch das Einsetzen des Sperrelements in die Haltenut erleichtert ist. Durch das Glätten der aufeinander zu weisenden Oberflächen mit Hilfe der Nebenschneiden kann eine Streuung von Oberflächenrauigkeiten und Reibungskoeffizienten der Oberflächen reduziert werden. Vorzugsweise weist das Zerspanungswerkzeug Schneidzähne mit in axialer Richtung bezogen auf die Drehachse unterschiedlich weite radiale Erstreckungen auf, wobei insbesondere die Schneidzähne eine radiale Profilierung zur gleichzeitigen Erzeugung sowohl eines Aufnahmeraums als auch eines Befestigungsraums der Haltenut aufweisen. Dadurch kann ein Teil des Schneidezahns weniger tief in das Material des Paneelkörpers eintauchen, beispielsweise um einen Teil des Aufnahmeraums zu erzeugen, während ein in axialer Richtung versetzter anderer Teil des Schneidezahns tiefer in das Material des Paneelkörpers eintauchen kann, beispielsweise um zusätzlich den Befestigungsraum zu erzeugen. Nachfolgend wird die Erfindung unter Bezugnahme auf die anliegenden Zeichnungen anhand bevorzugter Ausführungsbeispiele exemplarisch erläutert.
Fig. 1: eine schematische Draufsicht auf einen Endbereich eines Paneels,
Fig. 2: eine schematische geschnittene Seitenansicht des Paneels aus Fig. 1,
Fig. 3: eine schematische geschnittene Seitenansicht des Paneels aus Fig. 2 während der Fertigung und
Fig. 4: eine schematische geschnittene Seitenansicht eines Details des Paneels aus Fig. 1 mit einem eingesetzten Sperrelement.

Das in Fig. 1 dargestellte Paneel 10 kann, beispielsweise als Fußbodenlaminat, zur Abdeckung einer Oberfläche eines Raums verwendet werden. Das Paneel 10 kann an seinen jeweiligen in Längsrichtung 30 verlaufenden Langseiten einerseits eine Spund-Nut 12 und andererseits einen Spund-Ansatz 14 aufweisen. Zwischen den Langseiten des Paneels 10 ist eine nominelle Breite B vorgesehen, wobei für die nominelle Breite B zwischen den Rändern des Paneels 10 an den Langseiten die Spund-Nut 12 und der Spund-Ansatz 14 unberücksichtigt bleiben und als nicht existierend betrachtet werden. Insbesondere weist das Paneel 10 an den in Querrichtung 32 verlaufenden Kurzseiten einen Arretierhaken 16 einerseits und einen mit einem derartigen Arretierhaken 16 zusammenwirkbaren Federkörper 18 andererseits auf. Beispielsweise an der Kurzseite mit dem Arretierhaken 16 ist eine Haltenut 20 eingebracht, in die ein Sperrelement 22 bewegungsfest eingesetzt werden kann. Die Haltenut 20 erstreckt sich hierbei nicht über die gesamte nominelle Breite B, sondern nur über eine Teilstrecke b₀, so dass zwischen der Haltenut 20 und der Langseite mit der der Spund-Nut 12 ein erster Verstärkungsbereich 24 mit einer Erstreckung t₁ in Querrichtung 32 und zwischen der Haltenut 20 und der Langseite mit der dem Spund-Ansatz 12 ein zweiter Verstärkungsbereich 26 mit einer Erstreckung t₂ in Querrichtung 32 verbleibt. Die Haltenut 20 kann durch einen in die Kurzseite eines Paneelkörpers 28 des Paneels 10 eingetauchten und in der Art einer Kreissäge oder Umfangsfräser ausgebildeten Nutfräser 40 erzeugt sein, so dass sich an den Enden der Haltenut 20 gerundete Auslaufbereiche 31 mit einer Erstreckung b₂ in Querrichtung 32 ergeben. Die zwischen den Auslaufbereichen 31 verbleibende Erstreckung b₁ der Haltenut 20 kann im Wesentlichen der Erstreckung des Sperrelements 22 in Querrichtung 32 entsprechen.

Wie in Fig. 2 dargestellt ist, kann die Haltenut 20 auf verschiedenen Höhen in einer Dickenrichtung 34 des Paneelekörpers 28 unterschiedliche Tiefen in Längsrichtung 30 aufweisen. Die Haltenut 20 weist dadurch einen sich an der Kurzseite des Paneelekörpers 28 in Längsrichtung 30 anschließenden Aufnahmeraum 36 und einen von dem Aufnahmeraum 36 in Längsrichtung 30 in das Innere des Paneelekörpers 28 abstehenden Befestigungsraum 38 auf, die sich in ihrer Erstreckung in Dickenrichtung 34 unterscheiden. Die Erstreckung des Aufnahmeraums 36 in Dickenrichtung 34 ist größer als die Erstreckung des Befestigungsraums 38 in Dickenrichtung 34.

Wie in Fig. 3 dargestellt ist, kann die abgestufte Haltenut 20 mit Hilfe eines in der Art einer Kreissäge oder eines Umfangsfräsers ausgebildeten Nutfräsers 40 erzeugt werden. Der Nutfräser 40 weist hierzu ein Zerspanungswerkzeug 42 auf, an dessen radialer Außenseite Schneidzähne 44 vorgesehen sind. Die Schneidzähne 44 sind radial außen abgestuft profiliert ausgebildet, so dass sich in radialer Richtung versetzte Hauptschneiden 46 ergeben. Der Aufnahmeraum 36 mit der kürzeren Erstreckung in Längsrichtung 30 und der Befestigungsraum 38 mit der größeren Erstreckung in Längsrichtung 30 können dadurch in einem gemeinsamen Fertigungsschritt erzeugt werden. Zusätzlich weisen die Schneidzähne 44 in Dickenrichtung 34 weisende Nebenschneiden 48 auf, so dass die gesamte Haltenut 20 mit einer definierten Oberfläche erzeugt werden kann. Die Haltenut 20 kann von einer Oberseite 52 des Paneelkörpers 28 soweit in Dickenrichtung 34 beabstandet sein, dass das Zerspanungswerkzeug 42 des Nutfräsers 40 an dem Arretierhaken 16 vorbeigeführt werden kann. Gleichzeitig ist die Haltenut 20 von einer Unterseite 50 des Paneelkörpers 28 weit genug in Dickenrichtung 34 beabstandet, dass eine ausreichende Festigkeit des Paneelkörpers 28 auch im Bereich der Haltenut 20 gegeben ist. Vorzugsweise wird die Haltenut 20 mit Hilfe des Nutfräsers 40 erzeugt, während die Oberseite 52 des Paneels 10 nach unten und die Unterseite 50 des Paneels 10 nach oben zeigt, so dass der die Schneidzähne 44 oberhalb überdeckende Arretierhaken 16 abgetrennte Späne nach unten ableiten kann.

Wie in Fig. 4 dargestellt ist, kann das Sperrelement 22 einen in dem Befestigungsraum 38 der Haltenut 20 eingepressten Befestigungsansatz 60 aufweisen. Gegebenenfalls kann das Sperrelement 22 auch in einem zum Befestigungsraum 38 weisenden Teil des Aufnahmeraums 36 der Haltenut 20 eingepresst sein. Das Sperrelement 22 weist einen Raststeg 54 mit einer Rastnase 56 auf, der beim Arretieren mit einem anderen Paneel an der Außenseite des anderen Paneels abgleiten kann und hierbei elastisch in Richtung auf den Aufnahmeraum 36 der Haltenut 20 zu und gegebenenfalls in eine vom Sperrelement 22 freigehaltene Aufnahmetasche ganz oder teilweise hineingeschwenkt werden kann. Wenn die designierte Relativlage des Paneels 10 zu dem anderen Paneel eingenommen ist, kann der Raststeg 54 aus den Aufnahmeraum 36 elastisch herausschnappen, so dass die Rastnase 56 in eine korrespondierende Rastnut 58 eingreifen kann und eine Verrastung herbeiführt.

## Patentansprüche

1. Paneel zur Abdeckung einer Oberfläche eines Raums, mit einem sich in einer Längsrichtung (30) und einer Querrichtung (32) erstreckenden Paneelkörper (28) zum Abtragen von an einer Oberseite (52) des Paneelkörpers (28) eingeleiteten Gebrauchslasten an eine der Oberfläche des Raums zugewandten Unterseite (50) des Paneelkörpers (28), wobei die Oberseite (52) zu der Unterseite (50) in einer Dickenrichtung (34) beabstandet ist,
einer in einer stirnseitigen Kurzseite des Paneelkörpers (28) in Querrichtung (32) verlaufenden Haltenut (20) und
einem in der Haltenut (20), insbesondere im Wesentlichen bewegungsfest, eingesetzten Sperrelement (22), wobei
für eine Erstreckung b₀ der Haltenut (20) in Querrichtung (32) bezogen auf eine nominelle Breite B des Paneelkörpers (28) zwischen einem in Längsrichtung verlaufenden ersten Rand und einem in Längsrichtung verlaufenden zweiten Rand des Paneelkörpers (28) 0,50 ≤ b₀/B ≤ 0,97, insbesondere 0,75 ≤ b₀/B ≤ 0,95, vorzugsweise 0,85 ≤ b₀/B ≤ 0,93 und besonders bevorzugt b₀/B = 0,90 ± 0,02 gilt, wobei in Querrichtung (32) zwischen einem in Querrichtung (32) auf den ersten Rand zu weisenden ersten Ende der Haltenut (20) ein erster Verstärkungsbereich (24) mit einer Erstreckung t₁ in Querrichtung (32) ausgebildet ist, wobei in Querrichtung (32) zwischen einem in Querrichtung (32) auf den zweiten Rand zu weisenden zweiten Ende der Haltenut (20) ein zweiter Verstärkungsbereich (26) mit einer Erstreckung t₂ in Querrichtung (32) ausgebildet ist,
**dadurch gekennzeichnet, dass**
für den ersten Verstärkungsbereich (24)
0,005 ≤ t₁/B ≤ 0,090, insbesondere 0,015 ≤ t₁/B ≤ 0,050, vorzugsweise
0,020 ≤ t₁/B ≤ 0,030 und besonders bevorzugt t₁/B = 0,025 ± 0,002 und/oder für den zweiten Verstärkungsbereich (26) 0,005 ≤ t₂/B ≤ 0,090, insbesondere
0,015 ≤ t₂/B ≤ 0,050, vorzugsweise 0,020 ≤ t₂/B ≤ 0,030 und besonders bevorzugt t₂/B = 0,025 ± 0,002 gilt, mit der Maßgabe, dass t₁ + b₀ + t₂ = B gilt, und dass für eine Erstreckung b₁ des Sperrelements (22) in Querrichtung bezogen auf die nominelle Breite B des Paneelkörpers (28) 0,40 ≤ b₁/B ≤ 0,95, insbesondere 0,50 ≤ b₁/B ≤ 0,90, vorzugsweise 0,60 ≤ b₁/B ≤ 0,80 und besonders bevorzugt b₁/B = 0,70 ± 0,05 gilt.

2. Paneel nach Anspruch 1 **dadurch gekennzeichnet, dass** der Paneelkörper (28) an dem ersten Rand eine in den Paneelkörper (28) hineinreichende Spund-Nut (12) und an dem zweiten Rand einen von dem Paneelkörper (28) abstehenden Spund-Ansatz (14) aufweist, wobei t₁ < t₂, insbesondere 0,75 ≤ t₁/t₂ ≤ 0,99, vorzugsweise 0,80 ≤ t₁/t₂ ≤ 0,95 und besonders bevorzugt 0,85 ≤ t₁/t₂ ≤ 0,90 gilt.

3. Paneel nach einem der Ansprüche 1 oder 2, **dadurch gekennzeichnet, dass** ein Reibschluss des Sperrelements (22) in der Haltenut (20) ausschließlich durch in Dickenrichtung (34) weisende Klemmkräfte bereitgestellt ist.

4. Paneel nach einem der Ansprüche 1 bis 3, **dadurch gekennzeichnet, dass** das Sperrelement (22) einen elastisch zumindest teilweise in Richtung in die Haltenut (20) hineinbiegbaren Raststeg (54) aufweist.

5. Paneel nach einem der Ansprüche 1 bis 4, **dadurch gekennzeichnet, dass** die Haltenut (20) einen sich an einer Stirnseite der Kurzseite anschließenden Aufnahmeraum (36) zur Aufnahme eines Teils des Sperrelements (22), insbesondere zur temporären Aufnahme eines elastisch biegbaren Raststegs (54) des Sperrelements (22), und einen sich an der von der Stirnseite weg weisenden Seite des Aufnahmeraums (36) anschließenden Befestigungsraum (38) zur reibschlüssigen und/oder formschlüssigen Befestigung eines Befestigungsansatzes (60) des Sperrelements (22) aufweist, wobei die Erstreckung des Befestigungsraums (38) in Dickenrichtung (34) kleiner als die Erstreckung des Aufnahmeraums (36) in Dickenrichtung (34) ist.

6. Paneel nach Anspruch 5, **dadurch gekennzeichnet, dass** das Sperrelement (22) an beiden in Dickenrichtung (34) weisenden Oberflächen des Aufnahmeraums (36), insbesondere mit einer Klemmkraft, anliegt, wobei insbesondere das Sperrelement (22) eine in den Aufnahmeraum (36) hineinreichende Aufnahmetasche zur temporären Aufnahme eines elastisch biegbar angebundenen Raststegs (54) des Sperrelements (22) aufweist.

7. Paneel nach einem der Ansprüche 1 bis 5, **dadurch gekennzeichnet, dass** der Paneelkörper (28) an der die Haltenut (20) ausbildenden Kurzseite einen in Längsrichtung (30) von der Kurzseite des Paneelkörpers abstehenden Arretierhaken (16) zum Verrasten in einer Aufnahmenut eines weiteren Paneels aufweist.

8. Paneel nach einem der Ansprüche 1 bis 7, **dadurch gekennzeichnet, dass** die Haltenut (20) in einer von der Längsrichtung (30) und der Querrichtung (32) aufgespannten Schnittebene eine durch Rotationszerspanen herstellbare und gerundete Auslaufbereiche an den in Querrichtung (32) weisenden Enden der Haltenut (20) aufweisende Querschnittsfläche aufweist.

9. Paneel nach einem der Ansprüche 1 bis 7, **dadurch gekennzeichnet, dass** die Haltenut (20) in einer von der Längsrichtung (30) und der Querrichtung (32) aufgespannten Schnittebene eine durch Fräsen herstellbare, insbesondere im Wesentlichen rechtwinkelige, rechteckförmigen Querschnittsfläche aufweist.

10. Verfahren zur Herstellung eines Paneels nach einem der Ansprüche 1 bis 9, bei dem die Haltenut (20) durch Rotationszerspanen mit einem an der Kurzseite des Paneelkörpers (28) in den Paneelkörper (28) eingetauchten und um eine in Dickenrichtung (34) verlaufende Drehachse rotierenden Zerspanungswerkzeug (42) erzeugt wird,
wobei das Zerspanungswerkzeug (42) beabstandet zu dem ersten Rand und dem zweiten Rand in den Paneelkörper (28) eintaucht,
nachfolgend in Querrichtung (32) relativ zu dem Paneelkörper (28) linear verfahren wird und
nachfolgend das Zerspanungswerkzeug (42) beabstandet zu dem ersten Rand und dem zweiten Rand aus dem Paneelkörper (28) auftaucht, **dadurch gekennzeichnet, dass** das Zerspanungswerkzeug (42) Schneidzähne (44) mit bezogen auf die Drehachse einer im Wesentlichen in radialer Richtung weisenden Hauptschneide (46) und zwei im Wesentlichen in entgegengesetzte Axialrichtungen weisenden Nebenschneiden (48) aufweist, wobei zusätzlich zu der Hauptschneide (46) die beiden Nebenschneiden (48) zur Erzeugung der Haltenut (20) spanabhebend und/oder glättend an dem Paneelkörper (28) angreifen.

11. Verfahren nach Anspruch 10, bei dem das Zerspanungswerkzeug (42) Schneidzähne (44) mit in axialer Richtung bezogen auf die Drehachse unterschiedlich weite radiale Erstreckungen aufweist, wobei insbesondere die Schneidzähne (44) eine radiale Profilierung zur gleichzeitigen Erzeugung sowohl eines Aufnahmeraums (36) als auch eines Befestigungsraums (38) der Haltenut (20) aufweisen.

## Claims

1. Panel for covering a surface of a room, comprising
a panel element (28) extending in a longitudinal direction (30) and in a transverse direction (32) for transferring use loads introduced at an upper side (52) of the panel element (28) to a lower side (50) of the panel element (28) facing the surface of the room, wherein the upper surface (52) is spaced apart from the lower side (50) in a thickness direction (34);
a retaining groove (20) extending in an end face short side of the panel element (28) in the transverse direction (32); and
a locking element (22) inserted into the retaining groove (20), in particular immovably,
wherein
for an extension b₀ of the retaining groove (20) in the transverse direction (32) with respect to a nominal width B of the panel element (28) between a first edge of the panel element (28) extending in the longitudinal direction and a second edge of the panel element (28) extending in the longitudinal direction 0.50 ≤ b₀/B ≤ 0.97, in particular 0.75 ≤ b₀/B ≤ 0.95, preferably 0.85 ≤ b₀/B ≤ 0.93 and particularly preferably b₀/B = 0.90 ± 0.02, wherein a first reinforcing area (24) with an extension t1 in the transverse direction (32) is formed in the transverse direction (32) between a first end of the retaining groove (20) pointing in the transverse direction (32) toward the first edge, wherein a second reinforcement region (26) with an extension t2 in the transverse direction (32) is formed in the transverse direction (32) between a second end of the retaining groove (20) pointing in the transverse direction (32) towards the second edge, a second reinforcement area (26) with an extension t2 in the transverse direction (32) is formed, wherein for the first reinforcing area (24) 0.005 ≤ t1/B ≤ 0.090, in particular 0.015 ≤ t1/B ≤ 0.050, preferably 0.020 ≤ t1/B ≤ 0.030 and particularly preferably t1/B = 0.025 ± 0.002 and/or for the second reinforcement area (26) 0.005 ≤ t2/B ≤ 0.090, in particular 0.015 ≤ t2/B ≤ 0.050, preferably 0.020 ≤ t2/ B ≤ 0.030 and, particularly preferably, t2/B = 0.025 ± 0.002, with the proviso that t1 + b0 + t2 = B, and in that for an extension b1 of the blocking element (22) in the transverse direction relative to the nominal width B of the panel body (28), 0.40 ≤ b1/B ≤ 0.95, in particular 0.50 ≤ b1/B ≤ 0.90, preferably 0.60 ≤ b1/B ≤ 0.80 and particularly preferably b1/B = 0.70 ± 0.05 applies.

2. Panel according to claim 1, **characterized in that** the panel element (28) comprises at the first edge a bung groove (12) extending into the panel element (28) and at the second edge a bung projection (14) projecting from the panel element (28), wherein t₁ < t₂, in particular 0.75 ≤ t₁/t₂ ≤ 0.99, preferably 0.80 ≤ t₁/t₂ ≤ 0.95 and particularly preferably 0.85 ≤ t₁/t₂ ≤ 0.90.

3. Panel according to any one of claims 1 or 2, **characterized in that** a frictional engagement of the locking element (22) in the retaining groove (20) is achieved exclusively by means of clamping forces point in the thickness direction (34).

4. Panel according to any one of claims 1 to 3, **characterized in that** the locking element (22) comprises a latching web (54) which can be elastically bent at least partially in the direction into the retaining groove (20).

5. Panel according to any one of claims 1 to 4, **characterized in that** the retaining groove (20) comprises a receiving space (36) adjoining an end face of the short side for receiving a part of the locking element (22), in particular for temporary receiving an elastically flexible latching web (54) of the locking element (22), and a fastening space (38) adjoining the side of the receiving space (36) facing away from the end face for fastening a fastening projection (60) of the locking element (22) in a frictional and/or form-fitting manner, wherein the extension of the fastening space (38) in the thickness direction (34) is smaller than the extension of the receiving space (36) in the thickness direction (34).

6. Panel according to claim 5, **characterized in that** the locking element (22) abuts at both surfaces of the receiving space (36) facing in the thickness direction (34), in particular with a clamping force, wherein in particular the locking element (22) comprises a receiving pocket extending into the receiving space (36) for temporarily receiving an elastically bendable latching web (54) of the locking element (22).

7. Panel according to any one of claims 1 to 5, **characterized in that** the panel element (28) comprises at the short side forming the retaining groove (20) a locking hook (16) projecting in the longitudinal direction (30) from the short side of the panel element for latching into a retaining groove (20) of a further panel.

8. Panel according to any one of claims 1 to 7, **characterized in that** the retaining groove (20) comprises in a cross-sectional plane spanned by the longitudinal direction (30) and the transverse direction (32) at the ends of the retaining groove (20) facing in the transverse direction (32) a rounded feed-out area which can be produced by rotary machining.

9. Panel according to any one of claims 1 to 7, **characterized in that** the retaining groove (20) comprises in a cross-sectional plane spanned by the longitudinal direction (30) and the transverse direction (32) an in particular rectangular cross-sectional area which can be produced by milling.

10. Method of producing a panel according to any one of claims 1 to 9, in which the retaining groove (20) is formed by rotary machining by use of a chip-removing tool (42) engaging into the panel element (28) at the short side of the panel element and rotating about an axis of rotation extending in the thickness direction (34),
wherein the cutting tool (42) engages into the panel element (28) at a distance from the first edge and the second edge,
subsequently is linearly moved in the transverse direction (32) relative to the panel element (28), and
subsequently the cutting tool (42) exits from the panel element (28) spaced from the first edge and the second edge, **characterized in that** the cutting tool (42) has cutting teeth (44) with a main cutting edge (46) pointing substantially in a radial direction relative to the axis of rotation and two secondary cutting edges (48) pointing substantially in opposite axial directions, wherein, in addition to the main cutting edge (46), the two secondary cutting edges (48) engage the retaining groove (20).

11. Method according to claim 10, wherein the cutting tool (42) comprises cutting teeth (44) having radial extensions of different widths in the axial direction with respect to the axis of rotation, wherein in particular the cutting teeth (44) have a radial profiling for simultaneously producing both a receiving space (36) and a fastening space (38) of the retaining groove (20).

## Revendications

1. Panneau destiné à recouvrir la surface d'une pièce, comprenant un corps de panneau (28) s'étendant dans une direction longitudinale (30) et une direction transversale (32) pour transférer les charges d'utilisation appliquées sur une face supérieure (52) du corps de panneau (28) à une face inférieure (50) du corps de panneau (28) faisant face à la surface de la pièce, dans lequel la face supérieure (52) est espacée de la face inférieure (50) dans une direction d'épaisseur (34),
une rainure de retenue (20) s'étendant dans une direction transversale (32) dans un côté d'extrémité court du corps de panneau (28) et
un élément de verrouillage (22) inséré dans la rainure de retenue (20), en particulier essentiellement résistant au mouvement, dans lequel
pour une extension b₀ de la rainure de retenue (20) dans la direction transversale (32) par rapport à une largeur nominale B du corps du panneau (28) entre un premier bord s'étendant dans la direction longitudinale et un deuxième bord s'étendant dans la direction longitudinale du corps du panneau (28), 0,50 ≤ b₀/B ≤ 0,97, en particulier 0,75 ≤ b₀/B ≤ 0,95, de préférence 0,85 ≤ b₀/B ≤ 0,93 et particulièrement de préférence b₀/B = 0,90 ± 0,02 s'applique, dans lequel, une première zone de renforcement (24) avec une extension transversale t₁ dans la direction transversale (32) étant formée dans la direction transversale (32) entre une première extrémité de la rainure de retenue (20) orientée dans la direction transversale (32) vers le premier bord, dans lequel une deuxième zone de renforcement (26) avec une extension transversale t₂ dans la direction transversale (32) étant formée dans la direction transversale (32) entre une deuxième extrémité de la rainure de retenue (20) orientée dans la direction transversale (32) vers le deuxième bord, **caractérisé en ce que**
pour la première zone de renforcement (24)
0,005 ≤ t₁/B ≤ 0,090, en particulier 0,015 ≤ t₁/B ≤ 0,050, de préférence
0,020 ≤ t₁/B ≤ 0,030 et particulièrement de préférence t₁/B = 0,025 ± 0,002 et/ou pour la deuxième zone de renforcement (26) 0,005 ≤ t₂/B ≤ 0,090, en particulier
0,015 ≤ t₂/B ≤ 0,050, de préférence 0,020 ≤ t₂/B ≤ 0,030 et particulièrement de préférence t₂/B = 0,025 ± 0,002 s'applique, à condition que t₁ + b₀ + t₂ = B s'applique, et pour une extension b₁ de l'élément de verrouillage (22) dans la direction transversale par rapport à la largeur nominale B du corps de panneau (28), 0,40 ≤ b₁/B ≤ 0,95, en particulier 0,50 ≤ b₁/B ≤ 0,90, de préférence 0,60 ≤ b₁/B ≤ 0,80 et particulièrement de préférence b₁/B = 0,70 ± 0,05 s'applique.

2. Panneau selon la revendication 1 **caractérisé en ce que** le corps de panneau (28) comporte une rainure de languette (12) s'étendant dans le corps du panneau (28) au niveau du premier bord et une projection de languette (14) s'étendant du corps du panneau (28) au niveau du deuxième bord, dans lequel t₁ < t₂, en particulier 0,75 ≤ t₁/t₂ ≤ 0,99, de préférence 0,80 ≤ t₁/t₂ ≤ 0,95 et particulièrement de préférence 0,85 ≤ t₁/t₂ ≤ 0,90 s'applique.

3. Panneau selon l'une des revendications 1 ou 2, **caractérisé en ce que** l'engagement par friction de l'élément de verrouillage (22) dans la rainure de retenue (20) est assuré exclusivement par des forces de serrage agissant dans la direction de l'épaisseur (34).

4. Panneau selon l'une des revendications 1 à 3, **caractérisé en ce que** l'élément de verrouillage (22) comporte une languette de verrouillage (54) pouvant être pliée de manière élastique au moins partiellement dans la direction de la rainure de retenue (20).

5. Panneau selon l'une des revendications 1 à 4, **caractérisé en ce que** la rainure de retenue (20) comprend un espace de réception (36) adjacent à une face d'extrémité du côté court pour recevoir une partie de l'élément de verrouillage (22), en particulier pour recevoir temporairement une languette de verrouillage élastiquement flexible (54) de l'élément de verrouillage (22), et un espace de fixation (38) adjacent au côté de l'espace de réception (36) faisant face à l'opposé de la face d'extrémité pour la fixation par friction et/ou par verrouillage positif d'une projection de fixation (60) de l'élément de verrouillage (22), dans lequel l'étendue de l'espace de fixation (38) dans la direction de l'épaisseur (34) est inférieure à l'étendue de l'espace de réception (36) dans la direction de l'épaisseur (34).

6. Panneau selon la revendication 5, **caractérisé en ce que** l'élément de verrouillage (22) repose sur les deux surfaces de l'espace de réception (36) orientées dans la direction de l'épaisseur (34), en particulier avec une force de serrage, dans lequel en particulier l'élément de verrouillage (22) comporte une poche de réception s'étendant dans l'espace de réception (36) pour la réception temporaire d'une languette de verrouillage élastiquement flexible (54) de l'élément de verrouillage (22).

7. Panneau selon l'une des revendications 1 à 5, **caractérisé en ce que** le corps de panneau (28) comporte sur le côté court formant la rainure de retenue (20) un crochet de verrouillage (16) faisant saillie longitudinalement (30) du côté court du corps de panneau pour se verrouiller dans une rainure de réception d'un autre panneau.

8. Panneau selon l'une des revendications 1 à 7, **caractérisé en ce que** la rainure de retenue (20) comporte une surface de section transversale dans un plan de coupe défini par la direction longitudinale (30) et la direction transversale (32), qui peut être réalisée par usinage rotatif et comporte des zones de dégagement arrondies aux extrémités de la rainure de retenue (20) orientées dans la direction transversale (32).

9. Panneau selon l'une des revendications 1 à 7, **caractérisé en ce que** la rainure de retenue (20) comporte une surface de section transversale dans un plan de coupe défini par la direction longitudinale (30) et la direction transversale (32), qui peut être réalisée par fraisage, en particulier une surface de section transversale rectangulaire sensiblement à angle droit.

10. Procédé de fabrication d'un panneau selon l'une des revendications 1 à 9, dans lequel la rainure de retenue (20) est réalisée par usinage rotatif avec un outil de coupe (42) immergé dans le corps de panneau (28) sur le côté court du corps de panneau (28) et tournant autour d'un axe de rotation s'étendant dans la direction de l'épaisseur (34), dans lequel l'outil de coupe (42) est immergé dans le corps de panneau (28) à une distance du premier bord et du deuxième bord,
ensuite se déplace linéairement dans la direction transversale (32) par rapport au corps de panneau (28) et
ensuite l'outil de coupe (42) émerge du corps de panneau (28) à une distance du premier bord et du deuxième bord, **caractérisé en ce que** l'outil de coupe (42) comporte des dents de coupe (44) avec un bord principal (46) orienté sensiblement dans une direction radiale par rapport à l'axe de rotation et deux bords de coupe secondaires (48) orientés essentiellement dans des directions axiales opposées, dans lequel, en plus du bord de coupe principal (46), les deux bords de coupe secondaires (48) s'engagent dans le corps de panneau (28) par usinage et/ou lissage pour réaliser la rainure de retenue (20).

11. Procédé selon la revendication 10, dans lequel l'outil de coupe (42) comporte des dents de coupe (44) ayant des extensions radiales de largeurs différentes dans la direction axiale par rapport à l'axe de rotation, dans lequel en particulier les dents de coupe (44) ont un profilage radial pour la création simultanée d'un espace de réception (36) et d'un espace de fixation (38) de la rainure de retenue (20).
